# FASCICULE DE BREVET EUROPEEN

(11) **EP 1 286 603 B1**
(45) Date de publication et mention de la délivrance du brevet: **17.08.2005**
(21) Numéro de dépôt: 01940646.1
(22) Date de dépôt: 30.05.2001
(51) Int. Cl.: A41C 5/00, A41C 3/00

(54) **ARTICLE DE LINGERIE REALISE A PARTIR D'UN TRICOTAGE CYLINDRIQUE COMPORTANT DES CARACTERISTIQUES DE MAINTIEN**
Aus Rundstrickware hergestellte Wäsche mit Versteifungsmerkmalen
LINGERIE ARTICLES PRODUCED FROM CYLINDRICAL KNITTING COMPRISING RETAINING CHARACTERISTICS

(30) Priorité: 09.06.2000 FR 0007458
(43) Date de publication de la demande: 05.03.2003
(73) Titulaire: Sara Lee Corporation, Winston-Salem, NC 27105 (US)
(72) Inventeur: QUERQUANT, Pierre-Jean, F-38300 Bourgoin Jallieu (FR)
(74) Mandataire: Littolff, Denis
(86) Numéro de dépôt international: PCT/FR2001/001685
(87) Numéro de publication internationale: WO 2001/093708

(56) Documents cités:
- EP-A- 0 852 915
- WO-A-94/23601
- WO-A-95/29602
- CH-A- 513 601
- FR-A- 2 084 191
- US-A- 5 406 646

## Description

La présente invention concerne un article de lingerie de maintien comportant au moins une région moulée de manière, à créer un volume de maintien et de support pour au moins une partie protubérante du corps humain.

Les articles visés sont bien entendu principalement les soutiens-gorge et les culottes, dont respectivement les bonnets et la partie recouvrant les fesses peuvent présenter des caractéristiques essentiellement mécaniques visant à leur permettre de soutenir, voire remonter les seins et les fesses des utilisateurs.

Dans le domaine de la lingerie, le défi permanent à relever par les fabricants est double : assurer d'une part un confort maximal tout en préservant d'autre part une aptitude optimale au support et au maintien. Historiquement, le problème s'est d'abord posé pour les soutiens-gorge, l'idée de mouler et ainsi soutenir les fesses au moyen de la structure même de la culotte, selon une démarche similaire à celle qui est appliquée pour les seins, étant plus récente.

Traditionnellement, les articles de lingerie ont été réalisés à l'aide d'éléments coupés, puis cousus ensemble, notamment dans les zones supposées présenter un volume tridimensionnel comme les bonnets des soutiens-gorge. Pour améliorer le confort de port, il a été imaginé de diminuer autant que possible les coutures qui forment des surépaisseurs pouvant irriter la peau dans la zone de contact. Des technologies de collage, voir de soudage ont donc été développées et appliquées à ce domaine pour réduire, voir supprimer l'existence de ces coutures.

Le document EP 0 809 945 divulgue par exemple un soutien-gorge fabriqué en un matériau comportant des fibres thermofusibles, les différents composants du soutien-gorge réalisés en ce matériau étant assemblés les uns aux autres par thermosoudure pour conférer sa forme finale audit soutien-gorge.

Il y a certes absence de coutures, mais la pluralité de zones de soudure, notamment dans la partie basse du soutien-gorge entourant le buste, implique néanmoins l'existence de reliefs qui sont élastiquement appuyés contre la peau, influant manifestement sur le confort de port.

Pour pallier cet inconvénient, des soutiens-gorge dont la périphérie est d'une seule pièce, réalisée par tricotage tubulaire, ont été développés. En réalité, il s'agit plutôt de brassières sans bonnets pour les seins, à destination de femmes ayant une petite poitrine, ou à vocation sportive et comprimant les seins plutôt que les supportant. De même, des culottes fabriquées par tricotage tubulaire ne présentent pas de moyens de supporter/relever les fesses, mais elles réalisent une bonne compression périphérique.

C'est notamment le cas dans les soutiens-gorge divulgués dans le document WO 95/29602, dans lequel la forme des bonnets résulte d'une modification du tricotage dans cette zone, prévue pour les rendre plus aptes à s'adapter à la forme des seins. Dans ce cas, le tricotage des bonnets est réalisé par maillage simple.

Les caractéristiques de maintien et d'adaptabilité aux différentes tailles de buste, lorsqu'il n'y a pas couture de plusieurs pièces pour conférer une forme volumique aux bonnets, sont réalisées en utilisant des fibres textiles à la fois élastiques et dont l'allongement est modifiable. On utilise par exemple des fibres thermoformables pour pouvoir mouler à chaud les bonnets ou les zones fessières, et leur faire ainsi prendre une configuration tridimensionnelle capable de recevoir les seins ou les fesses.

Dans un document CH-A-513 601, des fibres à bas point de fusion sont utilisées pour stabiliser, par exemple à l'aide de vapeurs saturées ou d'air chaud, le tricot dans la forme qui lui a été donnée. Le soutien-gorge est en l'espèce formé à partir de deux tricotages cylindriques d'allure conique formant chacun une moitié de soutien-gorge bicouche, dans chacun desquels les bonnets sont constitués par un tricotage de mailles plus lâches.

Toutefois, il faut également assurer une tenue mécanique indispensable au support et au maintien de ces parties du corps. Cette tenue mécanique ne doit en outre en général pas seulement être assurée dans la seule zone de support des fesses ou des seins, mais également selon une répartition sur l'article de lingerie qui tienne compte des contraintes quotidiennes exercées sur les différentes parties de l'article. Ainsi, il peut être nécessaire de préserver une certaine tenue dans les pattes dorsales d'un soutien-gorge, également sollicitées lorsque le buste de l'utilisatrice bouge.

Il importe également d'assurer une tenue aux lavages, effectués parfois à une température élevée, et qui peuvent avoir une influence sur la pérennité des caractéristiques mécaniques des fibres.

C'est pourquoi il faut de préférence prévoir un doublage de tissus, au moins dans certaines zones, doublage qui doit bien entendu être assujetti aux critères/limitations précités, notamment de résistance et d'élasticité, et qui ne doit en particulier pas être fixé au tissu externe par des coutures, mais doit le cas échéant présenter une aptitude à l'extension contrôlée etc...

C'est l'objet essentiel de l'invention.

De manière générale, celle-ci concerne comme indiqué auparavant un article de lingerie de maintien comportant au moins une région moulée de manière à créer un volume de maintien et de support d'au moins une partie protubérante du corps humain, fabriqué à partir d'un tricot tubulaire formé d'un premier matériau extensible et thermoformable, muni d'un bord côte qui constitue l'une des bordures dudit article entourant élastiquement le corps, la forme finale de l'article de lingerie étant réalisée au moyen de découpes pratiquées dans le tricot tubulaire à partir du bord libre opposé au bord côte, caractérisé en ce que chaque région volumique moulée est doublée par collage interne d'au moins une doublure constituée d'un second matériau extensible et thermoformable dont une face est revêtue d'une matière adhésive thermoactivable, les matériaux du tricot et de la doublure ayant des coefficients d'allongement soit par thermoformage soit élastique, et la matière adhésive thermoactivable ayant une température d'activation comprise entre 165°C et 195°C recouvrant ainsi au moins partiellement l'intervalle des températures utilisées pour un moulage à chaud des régions moulées pour leur conférer un volume sans que la liaison thermocollée ne soit affectée, lesdits premier et second matériau conservant leur aptitude au support et au maintien après moulage.

Les articles de l'invention proposent non seulement un confort maximal, du fait de l'utilisation d'un tricot tubulaire et de liaisons collées, mais également des propriétés de maintien du buste qui permettent par exemple de fabriquer des soutiens-gorge pour toutes les poitrines, y compris les plus grosses nécessitant des bonnets par exemple de taille E ou F.

Les caractéristiques de maintien sont certes liées à la double épaisseur de matériau textile, mais elles résultent surtout d'un choix pointu de matériaux à la fois pour les deux couches textiles et pour la colle, répondant à des impératifs de tenue mécanique dans le temps et dans l'espace, ainsi qu'à des problèmes liés à la fabrication.

Ainsi, il est primordial qu'au cours du thermo-formage les deux couches textiles, tout en restant collées l'une à l'autre, réagissent de manière compatible en termes d'allongement. La même remarque peut être faite en ce qui concerne l'allongement élastique, donc rétractable, dans l'utilisation quotidienne du produit.

Selon des tests, les coefficients d'allongement des matériaux utilisés pour le tricot et la doublure doivent présenter un différentiel compris entre 0 et 140% et chaque matériau doit pouvoir subir un allongement supérieur
ou égal à 40%. C'est la condition d'une bonne tenue mécanique notamment au moulage. Dans ce domaine, l'allongement est défini comme étant le pourcentage d'élongation et de déformation de la matière par rapport à son état de repos, provoqué par une force linéaire de 3N par centimètre.

Si les valeurs précédentes ne sont pas respectées, il y a risque de glissement de l'une des matières par rapport à l'autre et par conséquent de rupture de la cohésion colle/textile lors du moulage, provoquant un décollement des deux matériaux.

À propos des critères de sélection des matériaux adéquats, il est à noter que sont exclus les matériaux qui permettent des allongements trop importants, car ils permettent certes de réaliser une opération de moulage correcte, mais ils n'assurent aucune tenue mécanique ultérieure nécessaire au maintien des seins ou des fesses.

En fait, selon un résultat expérimental, le premier et le second matériau sont constitués d'un mélange de fibres comportant au moins 7% de fibres synthétiques. En particulier, les fibres en polyester sont adéquates.

On peut parfaitement mélanger des fibres synthétiques dotées d'un coefficient d'allongement avec des fibres naturelles de type coton qui ne sont pas ou peu extensibles : ce sont les liens créés pas les mailles qui permettent l'allongement du tissu si les fibres extensibles sont disposées et orientées correctement dans lesdites mailles.

De préférence, lesdits premier et second matériau sont composés d'un mélange de polyamide et d'élasthanne.

Ce mélange permet un allongement élastique et un thermoformage appropriés et offre une résistance mécanique conférant une tenue correcte au produit aussi bien dans la durée que spatialement.

L'un des développements techniques essentiels à l'invention concerne bien entendu la matière adhésive, sans laquelle la fixation d'une doublure n'est pas possible. La cohésion des deux couches textiles doit être maintenue à chaud au cours du moulage, qui entraîne un étirement en principe définitif de certaines fibres, et à froid lorsque le produit est sollicité élastiquement. De plus, cette cohésion ne doit pas être altérée par des lavages successifs, même à haute température.

De nombreuses recherches et tests ont montré que la matière adhésive peut être choisie soit parmi les polyamides soit parmi les colles polyuréthanne. La sélection s'effectue notamment sur le critère de la température d'activation de la colle qui ne doit en principe pas être perturbée par l'opération de moulage à chaud, qui est pratiquée à une température comprise entre 175° C et 195° C.

Plus précisément, selon une possibilité, ladite matière adhésive est constituée d'un mélange de copolyamides dont la température d'activation est comprise entre 165° C et 195°C.

Lorsqu'il s'agit du polyuréthanne, la température d'activation est comprise entre 185° C et 195°C.

Des essais sur des matériaux à température d'activation inférieure, par exemple de l'ordre de 140°C à 150°C, voir jusqu'à 165°C, ont entraîné des problèmes de décollage car la colle se désolidarise des supports au moulage.

Outre ces problèmes de température, le choix du matériau adhésif dépend de la cohésivité avec les matières utilisées pour les couches textiles. Le mélange de copolyamide choisi, ainsi que le polyuréthanne présentent de bonnes aptitudes à cet égard.

Il est également à noter que la matière adhésive à base de copolyamides est disposée sur une face de la doublure sous forme de points formant des motifs répétitifs. Ce mode de dépôt est doublement avantageux, en ce sens qu'il n'épaissit pas la doublure et qu'il lui permet de conserver sa respirabilité. Dans le cas d'une colle polyuréthanne, plus adaptée à une forme de moule plus pointue, la colle est disposée sur la face de la doublure sous forme de film continu.

Selon une application préférentielle, l'invention concerne un soutien-gorge, par conséquent fabriqué à partir d'un tricot tubulaire muni d'un bord côte formant la basque inférieure entourant le buste dudit soutien-gorge, la région des bonnets étant doublée par collage interne d'un plastron constituant la doublure et moulée à la forme des seins.

Par région des bonnets, on entend bien évidemment l'intérieur de ceux-ci, ainsi que leur périphérie immédiate et de préférence la zone qui les relie.

Celle-ci comporte en outre un centre, c'est-à-dire une pièce textile d'allure triangulaire en matière inextensible, inséré entre ledit plastron et le tricot dans la zone entre les bonnets. Ce centre, qui rigidifie la partie située entre les seins, participe à la fonction de maintien en empêchant une déformation notamment horizontale de l'entre sein.

De préférence, une face dudit centre est revêtue d'une matière adhésive permettant son collage contre le tricot. Ladite matière adhésive est, de préférence encore, identique à celle qui opère le collage du plastron et du tricot.

Pour le montage de cette pièce de rigidification, on bénéficie des mêmes avantages que lors du doublage par le plastron, c'est-à-dire pas de couture dont les surépaisseurs peuvent irriter, un dépôt de colle qui laisse la matière respirer etc...

Selon une configuration possible, le soutien-gorge de l'invention est en outre conçu de telle sorte que chaque bonnet comporte une armature insérée dans un logement disposé entre le plastron et le tricot, ledit logement délimitant le contour inférieur du bonnet.

Plus précisément, ledit logement est constitué d'un tube en textile sans couture de forme correspondant à celle de l'armature, à densité de fils très élevée et cousu sur le plastron.

Le fait que le sanglage ainsi réalisé soit cousu sur la face collée du plastron entraîne que les coutures ne sont pas visibles sur la face endroit du produit. Il y a par conséquent moins de surépaisseur au niveau du sanglage, grâce à la doublure de l'invention, et l'armature est moins perçue par l'utilisatrice. Cette configuration est donc extrêmement avantageuse car elle augmente sensiblement le confort tout en procurant un maintien optimisé du fait de la présence de l'armature.

Outre le soutien-gorge, l'invention concerne également un procédé de fabrication d'un soutien-gorge à partir d'un tricot tubulaire constitué d'un premier matériau extensible et thermoformable, muni d'un bord côte formant la basque inférieure du soutien-gorge, caractérisé par les étapes suivantes :
- traçage des contours supérieurs du soutien-gorge au cours du tricotage tubulaire par utilisation d'un maillage de texture différente pour lesdits contours ;
- collage dans la région des bonnets d'une doublure interne formant plastron en un second matériau extensible et thermoformable revêtu d'une matière adhésive thermoactivable, par pression à chaud à une température comprise entre 165°C et 195°C, les coefficients d'allongement des deux matériaux extensibles et thermoformables présentant un différentiel compris entre 0% et 140% et étant chacun supérieur ou égal à 40% ;
- moulage à chaud des bonnets à une température comprise entre 175°C et 195°C ;
- découpage du soutien-gorge à partir des contours délimités sur le tricot tubulaire ;
- solidarisation des portions avant et arrière des bretelles telles que découpées.

Le modèle du soutien-gorge est donc dessiné sur le tricot tubulaire au cours du tricotage, ce qui facilite considérablement les opérations ultérieures de découpage permettant d'aboutir à la forme définitive du produit.

Selon une possibilité, les contours supérieurs du soutien-gorge sont ourlés et cousus en une opération d'élastiquage. Il s'agit en fait essentiellement des contours des bretelles dont la largeur est alors restreinte, conférant ainsi auxdites bretelles une apparence plus discrète.

Pour des raisons pratiques facilitant la fabrication, dont les étapes précitées peuvent alors être mise en oeuvre à plat (collage, moulage), la base tubulaire est sectionnée au niveau de la jonction dorsale, des pattes dorsales étant ajoutées et munies d'un système d'agrafage.

Dans le procédé de l'invention, pour obtenir un produit tel que décrit auparavant, la doublure interne forme un plastron dont la face collée au tricot est préalablement revêtue d'un centre d'allure triangulaire constitué d'une matière textile inextensible placée dans la zone entre les bonnets. Ce centre est lui-même préalablement revêtu d'une couche de matière adhésive sur sa face non collée au plastron. Enfin, pour les soutiens-gorge à armature, selon une étape supplémentaire à intégrer au procédé, des tubes en matériau textile tubulaire sans coutures sont cousus contre la face de la doublure à coller contre le tricot, lesdits tubes étant prévus pour loger des armatures délimitant le contour inférieur du bonnet.

La présente invention ne s'applique cependant pas qu'à des soutiens-gorge : elle concerne également une culotte, par conséquent également fabriquée à partir d'un tricot tubulaire muni d'un bord côte entourant la taille du corps, et caractérisée en ce que la région des fesses est renforcée par collage interne d'au moins une doublure, et moulée à la forme des fesses.

Les problèmes posés par les culottes sont globalement les mêmes que pour les soutiens-gorge, avec des contraintes mécaniques à priori moins élevées.

Dans ce cas, l'amplitude du moulage, souvent moins importante que pour des soutiens-gorge à bonnets profonds, nécessite une doublure localisée au niveau des fesses, qui peuvent être différenciées au moulage, et à leur périphérie immédiate.

L'invention va à présent être décrite plus en détail, notamment en référence aux figures annexées, pour lesquelles :
- la figure 1 représente une vue perspective d'un tricot tubulaire sur lequel sont tracés les contours d'un soutien-gorge ;
- la figure 2 montre un plastron à coller au niveau du tracé des bonnets sur le tricot de la figure 1 ;
- la figure 3 illustre le collage dudit plastron dans la zone des bonnets, sur un tricot sectionné selon une directrice du tricot cylindrique et mis à plat ;
- la figure 4 montre un soutien-gorge terminé ; et
- la figure 5 représente un tricot tubulaire sur lequel figure le tracé d'une culotte.

En référence à la figure 1, le tricot tubulaire (1) comporte un bord côte (2) formant ultérieurement la basque du soutien-gorge (voir figure 4), laquelle est parfaitement élastique car il s'agit d'un maillage à maille revers (faux bord côte) directement réalisé par la machine à tricoter. Il y a donc possibilité de régler la « nervosité » du bord côte, c'est-à-dire le rendu de l'élasticité.

Un maillage particulier permet de tracer le contour supérieur du soutien-gorge, avec les bonnets (3, 4), les parties avant des bretelles (5, 6), et leurs parties arrières (7, 8) qui se rejoignent pratiquement au niveau du bord côte (2).

La figure 2 montre le plastron (9) ou doublure sur lequel ont été cousus des tubes textiles (10, 11) de faible épaisseur, lesdits tubes (10, 11) ne comportant eux-mêmes pas de couture pour éviter toute surépaisseur susceptible d'irriter la peau des seins. Ces tubes sont réalisés en fil fin, avec un maillage très dense évitant que l'armature qui y est insérée (non représentée) ne puisse sortir entre les mailles. Un centre (12), pièce de tissu inextensible d'allure triangulaire, est collé sur la face présentant les tubes textiles (10, 11) logeant les armatures au niveau de l'entresein.

Selon une possibilité, le tricot est sectionné au niveau où les bretelles arrières (7, 8) se rejoignent, et il est traité à plat (voir figure 3) pour le collage du plastron (9). Celui-ci est collé de telle sorte que les tubes textiles (10, 11) logeant les armatures d'une part, et le centre (12) d'autre part, soient disposés entre le plastron (9) et le tricot (1).

En référence à la figure 4, le soutien-gorge constitué a fait l'objet d'un élastiquage aux bordures des bretelles (5, 7; 6, 8), lesquelles ont été solidarisées partout moyen connu en (13, 14). De même, des pattes dorsales (15, 16) avec des moyens de fixation l'une à l'autre ont été fixées au tricot (1).

Les moyens de fixation peuvent être le collage, la soudure, la couture etc...

Enfin, la figure 5 montre un tricot tubulaire (20) sur lequel un maillage différent du reste du tricot (20) dessine le contour (21) d'une culotte. Dans ce cas le bord côte (22) est placé en haut, et enserre la taille de l'utilisateur. Selon le cas, la partie localisée dans l'entrejambe peut également être réalisée en un maillage différent, et/ou en une matière différente, pour des raisons tenant par exemple à l'hygiène, au confort etc...

La description ci-dessus n'a que valeur d'exemple, et ne peut pas être considérée comme limitative de l'invention. Celle-ci englobe au contraire les variantes de formes et de façons qui sont à la portée de l'homme de l'art.

## Revendications

1. Article de lingerie de maintien comportant au moins une région moulée de manière à créer un volume de maintien et de support d'au moins une partie protubérante du corps humain, fabriqué à partir d'un tricot tubulaire (1, 20) formé d'un premier matériau extensible et thermoformable, muni d'un bord côte (2, 22) qui constitue l'une des bordures dudit article entourant élastiquement le corps, la forme finale de l'article de lingerie étant réalisée au moyen de découpes pratiquées dans le tricot tubulaire (1, 20) à partir du bord libre opposé au bord côte (2, 22), **caractérisé en ce que** chaque région volumique moulée est doublée par collage interne d'au moins une doublure (9) constituée d'un second matériau extensible et thermoformable dont une face est revêtue d'une matière adhésive thermoactivable, les matériaux du tricot (1, 20) et de la doublure (9) ayant des coefficients d'allongement soit par thermoformage soit élastique présentant un différentiel compris entre 0 et 140 % et étant chacun supérieur ou égal à 40%, et la matière adhésive thermoactivable ayant une température d'activation comprise entre 165°C et 195°C recouvrant ainsi au moins partiellement l'intervalle des températures utilisées pour un moulage à chaud des régions moulées pour leur conférer un volume sans que la liaison thermocollée ne soit affectée, lesdits premier et second matériaux conservant leur aptitude au support et au maintien après moulage.

2. Article de lingerie de maintien fabriqué à partir d'un tricot tubulaire (1, 20) selon la revendication précédente, **caractérisé en ce que** le premier et le second matériau sont constitués d'un mélange de fibres comportant au moins 7 % de fibres synthétiques.

3. Article de lingerie de maintien fabriqué à partir d'un tricot tubulaire (1, 20) selon la revendication précédente, **caractérisé en ce que** lesdites fibres synthétiques sont en polyester.

4. Article de lingerie de maintien fabriqué à partir d'un tricot tubulaire (1, 20) selon la revendication 2, **caractérisé en ce que** le premier et le second matériau sont composés d'un mélange de polyamide et d'élasthanne.

5. Article de lingerie de maintien fabriqué à partir d'un tricot tubulaire (1, 20) selon l'une quelconque des revendications précédentes, **caractérisé en ce que** la matière adhésive est choisie parmi les polyamides.

6. Article de lingerie de maintien fabriqué à partir d'un tricot tubulaire (1, 20) selon la revendication précédente, **caractérisé en ce que** ladite matière adhésive est constituée d'un mélange de copolyamides dont la température d'activation est comprise entre 165° C et 195°C.

7. Article de lingerie de maintien fabriqué à partir d'un tricot tubulaire (1, 20) selon l'une des revendications 5 et 6, **caractérisé en ce que** la matière adhésive est disposée sur une face de la doublure (9) sous forme de points formant des motifs répétitifs.

8. Article de lingerie de maintien fabriqué à partir d'un tricot tubulaire, (1, 20) selon l'une des revendications 1 à 4, **caractérisé en ce que** la matière adhésive est une colle polyuréthanne dont la température d'activation est comprise entre 185° C et 195°C.

9. Article de lingerie de maintien fabriqué à partir d'un tricot tubulaire (1, 20) selon la revendication précédente, **caractérisé en ce que** la matière adhésive est disposée sur une face de la doublure (9) sous forme d'un film continu.

10. Soutien-gorge fabriqué à partir d'un tricot tubulaire (1) muni d'un bord côte (2) formant la basque inférieure entourant le buste dudit soutien-gorge selon l'une quelconque des revendications précédentes, **caractérisé en ce que** la région des bonnets (3, 4) est doublée par collage interne d'un plastron (9) constituant la doublure et moulée à la forme des seins.

11. Soutien-gorge fabriqué à partir d'un tricot tubulaire (1) selon la revendication précédente, **caractérisé en ce qu'**un centre (12) en matière textile inextensible d'allure triangulaire est inséré entre le plastron (9) et le tricot (1), dans la zone située entre les bonnets (3, 4).

12. Soutien-gorge fabriqué à partir d'un tricot tubulaire (1) selon la revendication précédente, **caractérisé en ce qu'**une face dudit centre (12) est revêtue d'une matière adhésive permettant son collage contre le tricot (1).

13. Soutien-gorge fabriqué à partir d'un tricot tubulaire (1) selon la revendication précédente, **caractérisé en ce que** ladite matière adhésive est identique à celle qui opère le collage du plastron (9) et du tricot (1).

14. Soutien-gorge fabriqué à partir d'un tricot tubulaire (1) selon l'une quelconque des revendications 10 à 13, **caractérisé en ce que** chaque bonnet (3, 4) comporte une armature insérée dans un logement disposé entre le plastron (9) et le tricot (1), ledit logement délimitant le contour inférieur du bonnet.

15. Soutien-gorge fabriqué à partir d'un tricot tubulaire (1) selon la revendication précédente, **caractérisé en ce que** ledit logement est constitué d'un tube (10, 11) en textile sans couture de forme correspondant à celle de l'armature, à densité de fils très élevée et cousu sur le plastron (9).

16. Procédé de fabrication d'un soutien-gorge à partir d'un tricot tubulaire (1) constitué d'un premier matériau extensible et thermoformable, muni d'un bord côte (2) formant la basque inférieure du soutien-gorge, **caractérisé par** les étapes suivantes :
- traçage des contours supérieurs du soutien-gorge au cours du tricotage tubulaire (1) par utilisation d'un maillage de texture différente pour lesdits contours ;
- collage dans la région des bonnets d'une doublure interne formant plastron (9) en un second matériau extensible et thermoformable revêtu d'une matière adhésive thermoactivable, par pression à chaud à une température comprise entre 165°C et 195°C, les coefficients d'allongement des deux matériaux extensibles et thermoformables présentant un différentiel compris entre 0% et 140% et étant chacun supérieur ou égal à 40% ;
- moulage à chaud des bonnets (3, 4) à une température comprise entre 175°C et 195°C;
- découpage du soutien-gorge à partir des contours délimités sur le tricot tubulaire (1) ;
- solidarisation des portions avant (5, 6) et arrière (7, 8) des bretelles telles que découpées.

17. Procédé de fabrication d'un soutien-gorge à partir d'un tricot tubulaire (1) selon la revendication précédente, **caractérisé en ce que** les contours supérieurs du soutien-gorge sont ourlés et cousus en une opération d'élastiquage.

18. Procédé de fabrication d'un soutien-gorge à partir d'un tricot tubulaire (1) selon l'une des revendications 16 et 17, **caractérisé en ce que** la base tubulaire est sectionnée au niveau de la jonction dorsale, les pattes dorsales (15, 16) résiduelles étant alors munies d'un système d'agrafage.

19. Procédé de fabrication d'un soutien-gorge à partir d'un tricot tubulaire (1) selon l'une quelconque, des revendication 16 à 18, **caractérisé en ce que** la doublure interne forme un plastron (9) dont la face collée au tricot (1) est revêtue d'un centre (12) d'allure triangulaire constitué d'une matière textile inextensible placée dans la zone entre les bonnets (3, 4).

20. Procédé de fabrication d'un soutien-gorge à partir d'un tricot tubulaire (1) selon la revendication précédente, **caractérisé en ce que** ledit centre (12) est revêtu d'une couche de matière adhésive sur sa face non collée au plastron (9).

21. Procédé de fabrication d'un soutien-gorge à partir d'un tricot tubulaire (1) selon l'une quelconque des revendication 16 à 20, **caractérisé en ce que** des tubes (10, 11) en matériau textile tubulaire sans coutures sont cousus contre la face de la doublure (9) à coller contre le tricot (1), lesdits tubes (10, 11) étant prévus pour loger des armatures délimitant le contour inférieur du bonnet (3, 4).

22. Culotte (21) fabriquée à partir d'un tricot tubulaire (20) muni d'un bord côte (22) entourant la taille du corps selon l'une quelconque des revendication 1 à 9, **caractérisée en ce que** la région des fesses est renforcée par collage interne d'au moins une doublure, et moulée à la forme des fesses.

## Patentansprüche

1. Stützwäscheartikel, der wenigstens einen geformten Bereich aufweist, um für wenigstens einen vorgewölbten Teil des menschlichen Körpers ein Halte- und Stützvolumen zu erzeugen, der aus einer Schlauchware (1, 20) hergestellt ist, die aus einem ersten dehnbaren und wärmeverformbaren Material gebildet ist, das mit einer rippenseitigen Kante (2, 22) versehen ist, die einen der Ränder des den Körper elastisch umgebenden Artikels bildet, wobei die endgültige Form des Wäscheartikels durch Ausschnitte verwirklicht ist, die in der Schlauchware (1, 20) beginnend bei der freien Kante gegenüber der rippenseitigen Kante (2, 22) ausgebildet sind, **dadurch gekennzeichnet, dass** jeder geformte Volumenbereich durch innenseitiges Ankleben wenigstens eines Futters (9), das durch ein zweites dehnbares und wärmeverformbares Material gebildet ist, wovon eine Fläche mit einem wärmeaktivierbaren Klebstoff beschichtet ist, gefüttert ist, wobei die Materialien der Ware (1, 20) und des Futters (9) Dehnungskoeffizienten entweder für die Wärmeformung oder die Elastizität besitzen, die ein Differential im Bereich von 0 bis 140 % aufweisen und jeweils wenigstens gleich 40 % betragen, und wobei der wärmeaktivierbare Klebstoff eine Aktivierungstemperatur im Bereich von 165 °C bis 195 °C besitzt, die somit wenigstens teilweise das Temperaturintervall abdeckt, das für die Heißformung der geformten Bereiche verwendet wird, um ihnen ein Volumen zu verleihen, ohne die Wärmeklebeverbindung nachteilig zu beeinflussen, wobei das erste und das zweite Material ihre Brauchbarkeit für die Stütz- und die Haltefunktion nach der Formung beibehalten.

2. Stützwäscheartikel, der aus einer Schlauchware (1, 20) hergestellt ist, nach dem vorhergehenden Anspruch, **dadurch gekennzeichnet, dass** das erste und das zweite Material aus einem Fasergemisch gebildet sind, das wenigstens 7 % Synthetikfasern enthält.

3. Stützwäscheartikel, der aus einer Schlauchware (1, 20) hergestellt ist, nach dem vorhergehenden Anspruch, **dadurch gekennzeichnet, dass** die Synthetikfasern aus Polyester bestehen.

4. Stützwäscheartikel, der aus einer Schlauchware (1, 20) hergestellt ist, nach Anspruch 2, **dadurch gekennzeichnet, dass** das erste und das zweite Material aus einem Gemisch aus Polyamid und Elastan aufgebaut sind.

5. Stützwäscheartikel, der aus einer Schlauchware (1, 20) hergestellt ist, nach einem der vorhergehenden Ansprüche, **dadurch gekennzeichnet, dass** der Klebstoff aus den Polyamiden gewählt ist.

6. Stützwäscheartikel, der aus einer Schlauchware (1, 20) hergestellt ist, nach dem vorhergehenden Anspruch, **dadurch gekennzeichnet, dass** der Klebstoff aus einem Gemisch von Copolyamiden gebildet ist, dessen Aktivierungstemperatur im Bereich von 165 °C bis 195 °C liegt.

7. Stützwäscheartikel, der aus einer Schlauchware (1, 20) hergestellt ist, nach einem der Ansprüche 5 und 6, **dadurch gekennzeichnet, dass** der Klebstoff auf eine Fläche des Futters (9) in Form von Punkten, die Wiederholungsmuster bilden, angeordnet ist.

8. Stützwäscheartikel, der aus einer Schlauchware (1, 20) hergestellt ist, nach einem der Ansprüche 1 bis 4, **dadurch gekennzeichnet, dass** der Klebstoff ein Polyurethan-Kleber ist, dessen Aktivierungstemperatur im Bereich von 185 °C bis 195 °C liegt.

9. Stützwäscheartikel, der aus einer Schlauchware (1, 20) hergestellt ist, nach dem vorhergehenden Anspruch, **dadurch gekennzeichnet, dass** der Klebstoff auf einer Fläche des Futters (9) in Form einer ununterbrochenen Schicht aufgebracht ist.

10. Büstenhalter, der aus einer Schlauchware (1) hergestellt und mit einer rippenseitigen Kante (2) versehen ist, die das die Büste umgebende untere Schößchen des Büstenhalters bildet, nach einem der vorhergehenden Ansprüche, **dadurch gekennzeichnet, dass** der Bereich der Körbchen (3, 4) durch innenseitiges Ankleben eines das Futter bildenden Plastrons (9), das in Form der Brüste geformt ist, gefüttert ist.

11. Büstenhalter, der aus einer Schlauchware (1) hergestellt ist, nach dem vorhergehenden Anspruch, **dadurch gekennzeichnet, dass** zwischen das Plastron (9) und die Ware (1) in der zwischen den Körbchen (3, 4) vorhandenen Zone ein Mittelteil (12) aus einem nicht ausdehnbaren Textilmaterial mit dreieckigem Verlauf eingefügt ist.

12. Büstenhalter, der aus einer Schlauchware (1) hergestellt ist, nach dem vorhergehenden Anspruch, **dadurch gekennzeichnet, dass** eine Fläche des Mittelteils (12) mit einem Klebstoff beschichtet ist, der sein Ankleben an die Ware (1) ermöglicht.

13. Büstenhalter, der aus einer Schlauchware (1) hergestellt ist, nach dem vorhergehenden Anspruch, **dadurch gekennzeichnet, dass** der Klebstoff gleich jenem ist, der die Klebung des Plastrons (9) und der Ware (1) bewirkt.

14. Büstenhalter, der aus einer Schlauchware (1) hergestellt ist, nach einem der Ansprüche 10 bis 13, **dadurch gekennzeichnet, dass** jedes Körbchen (3, 4) einen Rundbügel besitzt, der in einen Aufnahmesitz eingeschoben ist, der sich zwischen dem Plastron (9) und der Ware (1) befindet, wobei der Aufnahmesitz den inneren Umfang des Körbchens begrenzt.

15. Büstenhalter, der aus einer Schlauchware (1) hergestellt ist, nach dem vorhergehenden Anspruch, **dadurch gekennzeichnet, dass** der Aufnahmesitz aus einem textilen Schlauch (10, 11) ohne Formnaht, die jener des Rundbügels entspricht, gebildet ist, dessen Fadendichte sehr hoch ist und der an das Plastron (9) angenäht ist.

16. Verfahren zur Herstellung eines Büstenhalters aus einer Schlauchware (1), die aus einem ersten dehnbaren und wärmeverformbaren Material gebildet ist, der mit einer rippenseitigen Kante (2) versehen ist, die das untere Schößchen des Büstenhalters bildet, **gekennzeichnet durch** die folgenden Schritte:
- Anzeichnen der oberen Umrisse des Büstenhalters während der Herstellung der Schlauchware (1) **durch** Verwenden eines Gewirks, dessen Textur für die einzelnen Umrisse unterschiedlich ist;
- Kleben eines Innenfutters, das ein Plastron (9) aus einem zweiten dehnbaren und wärmeverformbaren Material bildet, das mit einem wärmeaktivierbaren Klebstoff beschichtet ist, **durch** Heißpressen bei einer Temperatur im Bereich von 165 °C bis 195 °C in den Bereich der Körbchen, wobei die Dehnungskoeffizienten der zwei dehnbaren und wärmeverformbaren Materialien ein Differential im Bereich von 0 % bis 140 % bilden, das jeweils wenigstens gleich 40 % beträgt;
- Heißformen der Körbchen (3, 4) bei einer Temperatur im Bereich von 175 °C bis 195 °C;
- Ausschneiden des Büstenhalters anhand der auf der Schlauchware (1) begrenzten Umrisse;
- Verbinden des vorderen Abschnitts (5, 6) und des hinteren Abschnitts (7, 8) der Schulterbänder, wie sie ausgeschnitten sind.

17. Verfahren zur Herstellung eines Büstenhalters aus einer Schlauchware (1) nach dem vorhergehenden Anspruch, **dadurch gekennzeichnet, dass** die oberen Umrisse des Büstenhalters in einem Elastizitätsgewinnungsvorgang gesäumt und genäht werden.

18. Verfahren zur Herstellung eines Büstenhalters aus einer Schlauchware (1) nach einem der Ansprüche 16 und 17, **dadurch gekennzeichnet, dass** die Schlauchbasis auf Höhe der Rückenverbindung geteilt wird, wobei die verbleibenden Rückenansätze (15, 16) dann mit einem Hakensystem versehen werden.

19. Verfahren zur Herstellung eines Büstenhalters aus einer Schlauchware (1) nach einem der Ansprüche 16 bis 18, **dadurch gekennzeichnet, dass** das Innenfutter ein Plastron (9) bildet, dessen an die Ware (1) geklebte Fläche mit einem Zentrum (12) mit dreieckigem Verlauf beschichtet ist, das aus einem nicht dehnbaren textilen Material gebildet ist, das in der Zone zwischen den Körbchen (3, 4) angeordnet wird.

20. Verfahren zur Herstellung eines Büstenhalters aus einer Schlauchware (1) nach dem vorhergehenden Anspruch, **dadurch gekennzeichnet, dass** das Mittelteil (12) auf seiner nicht an das Plastron (9) geklebten Fläche mit einer Klebstoffschicht beschichtet wird.

21. Verfahren zur Herstellung eines Büstenhalters aus einer Schlauchware (1) nach einem der Ansprüche 16 bis 20, **dadurch gekennzeichnet, dass** die Schläuche (10, 11) aus textilem Schlauchmaterial ohne Nähte gegen die Fläche des Futters (9), die gegen die Ware (1) geklebt werden soll, genäht werden, wobei die Schläuche (10, 11) für die Aufnahme der Rundbügel vorgesehen sind, die den unteren Umriss des Körbchens (3, 4) begrenzen.

22. Schlüpfer (21), der aus einer Schlauchware (20) hergestellt ist und mit einer rippenseitigen Kante (22), die die Taille des Körpers umgibt, versehen ist, nach einem der Ansprüche 1 bis 9, **dadurch gekennzeichnet, dass** der Bereich der Gesäßbacken durch innenseitiges Ankleben wenigstens eines Futters verstärkt und in Form der Gesäßbacken geformt ist.

## Claims

1. Item of support underwear comprising at least one section shaped so as to create a level of support for at least one protruding part of the human body, made from a tubular knitted fabric (1, 20) formed from a first expandable and thermoformable material, provided with a ribbing (2, 22) which constitutes one of the edges of the said item elastically surrounding the body, the final form of the item of underwear being produced by means of cut-outs made in the tubular knitted fabric (1, 20) from the free edge opposite the ribbing (2, 22), **characterised in that** each shaped volume section is lined by internally bonding at least one lining (9) composed of a second expandable and thermoformable material one side of which is covered with a thermoactivable adhesive material, the knitted materials (1, 20) and the lining (9) having coefficients of elongation either by thermoforming or elastic having a differential comprised between 0 and 140% and each being greater than or equal to 40%, and the thermoactivable adhesive material having an activation temperature comprised between 165°C and 195°C thus covering at least partially the range of temperatures used for hot-pressing the shaped sections to give them volume without the heat-sealed bond being affected, the said first and second materials retaining their support capacity after shaping.

2. Item of support underwear made from a tubular knitted fabric (1, 20) according to the preceding claim, **characterised in that** the first and second materials are composed of a mixture of fibres comprising at least 7% synthetic fibres.

3. Item of support underwear made from a tubular knitted fabric (1, 20) according to the preceding claim, **characterised in that** the said synthetic fibres are polyester.

4. Item of support underwear made from a tubular knitted fabric (1, 20) according to claim 2, **characterised in that** the first and second materials are composed of a mixture of polyamide and elastane.

5. Item of support underwear made from a tubular knitted fabric (1, 20) according to any one of the preceding claims, **characterised in that** the adhesive material is selected from polyamides.

6. Item of support underwear made from a tubular knitted fabric (1, 20) according to the preceding claim, **characterised in that** the said adhesive material is composed of a mixture of copolyamides the activation temperature of which is comprised between 165°C and 195°C.

7. Item of support underwear made from a tubular knitted fabric (1, 20) according to one of claims 5 and 6, **characterised in that** the adhesive material is placed on one side of the lining (9) in the form of dots forming repetitive patterns.

8. Item of support underwear made from a tubular knitted fabric (1, 20) according to one of claims 1 to 4, **characterised in that** the adhesive material is a polyurethane glue the activation temperature of which is comprised between 185°C and 195°C.

9. Item of support underwear made from a tubular knitted fabric (1, 20) according to the preceding claim, **characterised in that** the adhesive material is placed on one side of the lining (9) in the form of a continuous film.

10. Bra made from a tubular knitted fabric (1) provided with a ribbing (2) forming the lower skirt surrounding the bust of the said bra according to any one of the preceding claims, **characterised in that** the area of the cups (3, 4) is lined by internally bonding a front piece (9) comprising the lining and moulded to the shape of the breasts.

11. Bra made from a tubular knitted fabric (1) according to the preceding claim, **characterised in that** a centre piece (12) made of a non-expandable fabric with a triangular appearance is inserted between the front piece (9) and the knitted fabric (1), in the section situated between the cups (3, 4).

12. Bra made from a tubular knitted fabric (1) according to the preceding claim, **characterised in that** one side of the said centre piece (12) is covered with an adhesive material allowing it to be bonded to the knitted fabric (1).

13. Bra made from a tubular knitted fabric (1) according to the preceding claim, **characterised in that** the said adhesive material is identical to the one effecting bonding of the front piece (9) and the knitted fabric (1).

14. Bra made from a tubular knitted fabric (1) according to any one of claims 10 to 13, **characterised in that** each cup (3, 4) comprises a reinforcement inserted in a casing placed between the front piece (9) and the knitted fabric (1), the said casing marking the lower line of the cup.

15. Bra made from a tubular knitted fabric (1) according to the preceding claim, **characterised in that** the said casing is composed of a fabric tube (10, 11) without stitching of a form corresponding to that of the reinforcement, with a very high thread density and sewn on the front piece (9).

16. Manufacturing process for a bra from a tubular knitted fabric (1) composed of a first expandable and thermoformable material, provided with a ribbing (2) forming the lower skirt of the bra, **characterised by** the following stages:
- marking the upper lines of the bra through the tubular knitted fabric (1) by using a different texture mesh for the said lines;
- bonding in the area of the cups an inner lining forming front piece (9) made of a second expandable and thermoformable material covered with a thermoactivable adhesive material, by hot pressing at a temperature comprised between 165°C and 195°C, the coefficients of elongation of the two expandable thermoformable materials having a differential comprised between 0% and 140% and each being higher than or equal to 40%;
- hot pressing the cups (3, 4) at a temperature comprised between 175°C and 195°C;
- cutting out the bra from the lines marked on the tubular knitted fabric (1);
- joining the front (5, 6) and back (7, 8) pieces of the straps as cut out.

17. Manufacturing process for a bra from a tubular knitted fabric (1) according to the preceding claim, **characterised in that** the upper lines of the bra are hemmed and sewn in a stretch operation.

18. Manufacturing process for a bra from a tubular knitted fabric (1) according to one of claims 16 and 17, **characterised in that** the tubular base is divided at the back join, the remaining back straps (15, 16) being thus provided with a fastening system.

19. Manufacturing process for a bra from a tubular knitted fabric (1) according to any one of claims 16 to 18, **characterised in that** the inner lining forms a front piece (9) the side of which bonded to the knitted fabric (1) is covered by a centre piece (12) with a triangular appearance composed of a non-expandable fabric placed in the section between the cups (3, 4).

20. Manufacturing process for a bra from a tubular knitted fabric (1) according to the preceding claim, **characterised in that** the said centre piece (12) is covered by a layer of adhesive material on its side not bonded to the front piece (9).

21. Manufacturing process for a bra from a tubular knitted fabric (1) according to any one of claim *[sic]* 16 to 20, **characterised in that** tubes (10, 11) made of tubular fabric without stitching are sewn to the side of the lining (9) to be bonded to the knitted fabric (1), the said tubes (10, 11) being designed to accommodate reinforcements marking the lower line of the cup (3, 4).

22. Pants (21) made from a tubular knitted fabric (20) provided with a ribbing (22) surrounding the body according to any one of claim *[sic]* 1 to 9, **characterised in that** the buttocks area is reinforced by internally bonding at least one lining and shaped to the shape of the buttocks.
